# EUROPÄISCHE PATENTANMELDUNG

(11) **EP 0 661 120 A1**
(43) Veröffentlichungstag der Anmeldung: **05.07.1995**
(21) Anmeldenummer: 94119737.8
(22) Anmeldetag: 14.12.1994
(51) Int. Cl.: B21J 7/14, B30B 15/00

(54) **Antriebs- und Führungseinheit für Stössel von Schmiedemaschinen oder Schmiedepressen**

(30) Priorität: 16.12.1993 DE 4342974
(71) Anmelder: SMS HASENCLEVER GmbH, D-40225 Düsseldorf (DE)
(72) Erfinder: Schubert, Peter, D-41564 Kaarst (DE)
(74) Vertreter: Pollmeier, Felix, Dipl.-Ing.

(57) **Zusammenfassung**

Die Stößel einer Schmiedemaschine oder einer Schmiedepresse, die die bewegten Werkzeuge tragen bzw. der das bewegte Werkzeug trägt, sind in Schmiedemaschinen bzw. Schmiedepressen bekannter Bauart in einem Rahmen geführt und jeweils an ihrem dem Werkzeug abgekehrten Ende als Zylinder einer Kolben-Zylinder-Einheit ausgebildet, wobei der Kolben dieser Kolben-Zylinder-Einheit durch eine über Zuganker mit dem Rahmen verbundene Traverse abgestützt ist. Eine gute Zugänglichkeit und Auswechselbarkeit der bewegten Bauteile, insbesondere der Verschleißteile sind wesentliche Voraussetzungen für de Minimierung von Wartungs- und Instandsetzungszeiten. Erfindungsgemäß wird die gute Zugänglichkeit und Auswechselbarkeit der bewegten Bauteile dadurch erreicht, daß der Stößel (3,7) in einer Ebene außer- bzw. oberhalb des Rahmens (4,26) geteilt ist in einen außer- bzw. oberhalb des Rahmens (4,26) befindlichen, als Zylinder ausgebildeten Teil (7) und einen innerhalb des Rahmens (4,26) befindlichen Teil (3), und daß die die Kolbentraverse (14) mit dem Rahmen (4,26) verbindenden Zuganker (15) in einem den seitlichen Ausbau des vom Stößelteil (3) gelösten Zylinderteils (7) erlaubenden Abstand angeordnet sind.

## Beschreibung

Die zumeist zu vier X-förmig um 90° zueinander versetzt in einer Ebene angeordneten, radial auf ein in der Systemachse längsgeführtes Werkstück einwirkenden Stößel einer Schmiedemaschine oder der Stößel einer Schmiedepresse, die die bewegten Werkzeuge tragen bzw. der das bewegte Werkzeug trägt, sind in Schmiedemaschinen bzw. Schmiedepressen bekannter Bauart (EP-B1-0 228 658, DE-Zeitschrift, "Stahl und Eisen" Jahrg. 107, Heft 22, vom 02.11.1987, Seiten 53-57, DE-C1-39 33 076, DE-C1-39 33 081) in einem Rahmen geführt und jeweils an ihrem dem Werkzeug abgekehrten Ende als Zylinder einer Kolben-Zylinder-Einheit ausgebildet, wobei der Kolben dieser Kolben-Zylinder-Einheit durch eine über Zuganker mit dem Rahmen verbundene Traverse abgestützt ist. Als Kolben werden doppelt wirkende Kolben, zumeist aber Plungerkolben verwendet, wobei in letzterem Fall der Kolben-Zylinder-Einheit für den Preßhub eine Kolben-Zylinder-Einheit - meist als Paar - für den Stößelrückzug zugeordnet ist.

Eine gute Zugänglichkeit und Auswechselbarkeit der bewegten Bauteile, insbesondere der Verschleißteile sind wesentliche Voraussetzungen für die Minimierung von Wartungs- und Instandsetzungszeiten und es fehlt daher nicht an Vorschlägen, diese Voraussetzungen zu erfüllen, wie die DE-C1-39 33 076 und DE-C1-39 33 081 beispielsweise zeigen.

Auch die Erfindung hat die Verbesserung der Zugänglichkeit und Auswechselbarkeit bewegter Bauteile und damit die Minimierung von Wartungs- und Instandsetzungszeiten als Aufgabe.

Zur Lösung der Aufgabe ist erfindungsgemäß vorgesehen, bei einer Antriebs- und Führungseinheit für Stößel von Schmiedemaschinen oder Schmiedepressen nach dem Oberbegriff des Anspruchs 1 den bzw. jeden Stößel in einer Ebene oberhalb bzw. außerhalb des Rahmens der Schmiedepresse bzw. der Schmiedemaschine zu teilen in einen oberhalb bzw. außerhalb des Rahmens befindlichen, als Zylinder ausgebildeten Teil und einen innerhalb des Rahmens befindlichen Teil und dabei die die Kolbentraverse mit dem Rahmen verbindenden Zuganker in einem den seitlichen Ausbau des vom Stößelteil gelösten Zylinderteils erlaubenden Abstand anzuordnen.

Es empfiehlt sich zur Verbindung der Kolbentraverse mit dem Rahmen vier Zuganker vorzusehen, die dann gemäß einem weiteren Merkmal der Erfindung mit ihren Mitten auf einer rechteckigen Grundfläche angeordnet sind, deren Breitseite den den seitlichen Ausbau des Zylinderteils erlaubenden Abstand der Zuganker ergibt.

Um einerseits eine möglichst kompakte Bauweise der Schmiedemaschine bzw. Schmiedepresse zu erhalten, andererseits den Abstand der äußeren bzw. oberen Führungsbacken zur inneren bzw. unteren Führung zur Erreichung einer stabilen Führung möglichst groß zu halten, soll der Zylinderteil zum Stößel mit zur Führung herangezogen werden, was dadurch ermöglicht wird, daß gemäß einem weiteren Merkmal der Erfindung der äußere bzw. obere Satz von Führungsbacken auf den Rahmen aufgesetzt ist und die in Ausbaurichtung des Zylinderteils gelegene Führungsbacke lösbar, zum Ausbau des Zylinderteils entfernbar mit dem Rahmen verbunden ist.

Ausführungsbeispiele der Erfindung sind in den Zeichnungen dargestellt
- Figur 1: zeigt eine Gesamtansicht einer Schmiedemaschine in Richtung der Systemachse gesehen.
- Figur 2: zeigt in größerem Maßstab als Ausschnitt einen Schnitt nach der in Fig. 1 eingetragenen Schnittlinie II-II. Weitere Schnitte sind dargestellt in
- Figur 3: nach der in Fig. 2 eingetragenen Schnittlinie III-III, in
- Figur 4: nach der in Fig. 2 eingetragenen Schnittlinie IV und in
- Figur 5: nach der in Fig. 2 eingetragenen Schnittlinie V.
Die in den Figuren 2, 3 und 4 dargestellten Antriebs- und Führungseinheit eines Stößels ist in
- Figur 6: in Anwendung bei einer Schmiedepresse dargestellt.

Bei der in der Figur 1 dargestellten Schmiedemaschine wirken auf ein in der Systemachse S befindliches, längsachsenbetontes, durch den Umkreis seines Querschnitts dargestelltes Werkstück 1 vier X-förmig in einer Ebene senkrecht zur Systemachse S um 90° zueinander versetzt angeordnete, mit Werkzeugen 2 bestückte Stößel 3 radial ein. Die Stößel 3 sind in einem Rahmen 4 geführt, der über Brückenstücke 5 auf einem Fundament 6 befestigt ist.

Wie aus den Figuren 2, 3, 4 und 5, die einen Stößel mit seiner Antriebs- und Führungseinheit im Detail darstellen, ersichtlich ist, ist der Stößel zweigeteilt in den eigentlichen, von dem Rahmen 4 umgebenen Stößelteil 3 und einen in Verlängerung des Stößelteils 3 außerhalb des Rahmens 4 befindlichen Zylinderteil 7. Stößelteil 3 und Zylinderteil 7 sind durch einen Ansatz 8 gegenseitig zentriert und durch Schrauben 9 - siehe Figur 4 - miteinander lösbar verbunden. An seinem freien Ende ist der Stößelteil 3 mit einer Stirnplatte 10 zur Befestigung des Werkzeugs 2 versehen, während der Zylinderteil 7 zur entgegengesetzten Seite zur Aufnahme eines Plungerkolbens 11 geöffnet ist. Mit 12 ist eine Stopfbüchse und mit 13 ein Dichtungsring bezeichnet. Der Kolben 11 stützt sich an einer Traverse 14 ab, die durch Zuganker 15 mit dem Rahmen 4 verbunden ist, wobei die Zuganker 15 zugleich Stützblöcke 16 festlegen und von Abstandsbuchsen 17 umgeben sind gegen die die Zuganker 15 vorgespannt sind. Weitere Stützblöcke 18 sind - siehe Figur 5 - um 90° versetzt zu den Stützblöcken 16 mit dem Rahmen 4 durch Ankerschrauben 19 lösbar verbunden. Die Stützblöcke 16 und 18 stützen Backen 20 ab, die zusammen mit einer in den Rahmen 4 eingesetzten Büchse 21 zur Stößelführung dienen. Der Stößelteil 3 weist dazu einen runden, in der Büchse 21 sitzenden Abschnitt auf, während der mit dem Zylinderteil 7 verbundene Abschnitt des Stößelteils 3 und der anschließende Abschnitt des Zylinderteils 7 mit seitlichen Abflachungen 22 - siehe Figur 2 - zur Anlage an den Backen 20 versehen ist. Der Zylinderteil 7 ist an der Seite der Zylinderöffnung mit einem Bund 23 und dieser mit zwei Ansätzen 24 für den Angriff von Kolben-Zylinder-Einheiten 25 versehen, die sich am Rahmen 4 abstützen und den Rückzug des Stößels (Zylinderteil 7, Stößelteil 3) mit dem Werkzeug 2 bewirken.

Wie in der rechten Hälfte der Figur 5 gezeigt ist, kann die aus dem Kolben 11 und dem Zylinderteil 7 des Stößels bestehende Einheit seitlich ausgebaut werden, wozu der Kolben 11 von der ihn stützenden Traverse 14 und der Zylinderteil 7 vom Stößelteil 3 gelöst werden.

An der Ausbauseite werden die punktiert dargestellte Backe 20 mit Stützblock 18 ausgebaut und der Stößelteil 3 wird so weit ausgezogen, daß der Kolben 11 aus der Zentrierung an der Traverse 14 und der Zylinderteil 7 aus der Zentrierung an dem Stößelteil 3 entfernt werden können. Danach kann der Zylinderteil 7 mit dem in ihm befindlichen Kolben 11 seitlich ausgebaut werden. In umgekehrter Reihenfolge kann der Wiedereinbau erfolgen.

Die Figur 6 zeigt eine Schmiedepresse deren Rahmen 26 ein unteres, feststehendes Werkzeug 27 trägt, das mit einem bewegten Werkzeug 28 zusammenwirkt. Der das Werkzeug 28 tragende Stößel und die Antriebs- und Führungseinheit für diesen Stößel sind gleich denen der Schmiedemaschine nach Figur 1 ausgebildet und mit den gleichen Bezugsziffern versehen, so daß auf deren Beschreibung anhand der Figuren 2, 3 und 4 verwiesen wird.

## Patentansprüche

1. Antriebs- und Führungseinheit für Stößel von Schmiedemaschinen oder Schmiedepressen, deren Stößel im Rahmen geführt und an seinem dem Werkzeug abgekehrten Ende als Zylinder einer Kolben-Zylinder-Einheit ausgebildet ist, wobei der Kolben der Kolben-Zylinder-Einheit durch eine über Zuganker mit dem Rahmen verbundene Traverse abgestützt ist,
**dadurch gekennzeichnet**,
da der Stößel (3,7) in einer Ebene außer- bzw. oberhalb des Rahmens (4,26) geteilt ist in einen außer- bzw. oberhalb des Rahmens (4,26) befindlichen, als Zylinder ausgebildeten Teil (7) und einen innerhalb des Rahmens (4,26) befindlichen Teil (3), und daß die die Kolbentraverse (14) mit dem Rahmen (4,26) verbindenden Zuganker (15) in einem den seitlichen Ausbau des vom Stößelteil (3) gelösten Zylinderteils (7) erlaubenden Abstand angeordnet sind.

2. Antriebs- und Führungseinheit nach Anspruch 1,
**dadurch gekennzeichnet**,
daß vier Zuganker (15) mit ihren Mitten auf einer rechteckigen Grundfläche angeordnet sind, deren Breitseite den den seitlichen Ausbau des Zylinderteils (7) erlaubenden Abstand der Zuganker (15) ergibt.

3. Antriebs- und Führungseinheit nach Anspruch 1 oder 2, bei der die Stößelführung durch eine im Rahmen angeordnete innere bzw. untere Führung und einen äußeren bzw. oberen Satz von Führungsbacken erfolgt,
**dadurch gekennzeichnet**,
daß der äußere bzw. obere Satz von Führungsbacken (20) auf den Rahmen (4,26) aufgesetzt und von Stützblöcken (16,18) abgestützt ist und die in Ausbaurichtung des Zylinderteils (7) gelegene Führungsbacke (20) mit ihrem Stützblock (18) lösbar, zum Ausbau des Zylinderteils entfernbar mit dem Rahmen (4,26) verbunden ist.
